# EUROPÄISCHE PATENTSCHRIFT

(11) **EP 1 075 808 B1**
(45) Veröffentlichungstag und Bekanntmachung des Hinweises auf die Patenterteilung: **14.04.2004**
(21) Anmeldenummer: 99115890.8
(22) Anmeldetag: 12.08.1999
(51) Int. Cl.: A47B 49/00, A47B 57/26

(54) **Drehachslagerung für einen Drehboden in Eckschränken**
Spindle support for a turntable in corner cupboards
Support d'axe pour un plateau tournant dans des placards de coin

(43) Veröffentlichungstag der Anmeldung: 14.02.2001
(73) Patentinhaber: Vauth-Sagel GmbH & Co. Grundstücksverwaltung, 33034 Brakel (DE)
(72) Erfinder: Sagel, Thomas, 33034 Brakel (DE)
(74) Vertreter: Hanewinkel, Lorenz, Dipl.-Phys.

(56) Entgegenhaltungen:
- DE-A- 4 303 832
- DE-U- 29 801 494
- US-A- 3 356 328

## Beschreibung

Die Erfindung betrifft eine Drehachslagerung mit einem Drehboden, insbesondere 7/8-Drehboden, welcher mit einer vertikalen Achse in einem Eckschrank drehbar angeordnet ist und dabei mit einer teilkreisförmigen Nabe seiner V-Öffnung die Achse teilweise umfaßt, wobei der Drehboden in seiner V-Öffnung einen der Nabe gegenüberliegenden Einsatz aufnimmt, in diesem Einsatz ein an der Achse anliegender Keil höhenverschiebbar geführt ist und in dem Einsatz ein auf den Keil einwirkendes von Hand verstellbares Klemmsegment gelagert ist, und wobei der Drehboden mit Einsatz durch den Keil und das Klemmsegment an der Achse lagefixierbar ist.

Eine derartige Drehachslagerung, gemäss des ersten Teils des Anspruchs 1, ist aus der DE 43 03 832 A1 bekannt, wobei eine Halteeinrichtung zur Lagesicherung eines Drehbodens an einer Drehachse ein sich am Drehboden unmittelbar oder mittelbar über ein Halteteil abstützendes Klemmteil aufweist, welches kraftschlüssig verspannbar ist. Hierzu wird eine Ausführung mit zwei beziehungsweise einem Klemmstück beschrieben, welche/welches durch eine parallel zur Drehachse angeordnete Schraube längs einer Schrägführung mit dem Halteteil beziehungsweise dem Drehboden gegen die Drehachse verspannt und gelöst werden kann. Als nachteilig wird es angesehen, daß für eine Schnellspannung ein spezielles Gewinde notwendig ist, welches bei zwei Klemmstücken aus einem Rechts- und einem Linksgewinde besteht. Bei Verwendung eines Regelgewindes sind zahlreiche Schraubenumdrehungen erforderlich.

Ebenfalls ist die Anfertigung der Schrägführungen sowie die Vielzahl von Einzelteilen bei der Herstellung und Montage nicht wirtschaftlich.

Die Erfindung bezweckt die Schaffung einer aus wenigen einfachen und kostengünstigen Einzelteilen aufgebauten Drehachslagerung mit einem Drehboden in Eckschränken, welche einen leichten und schnellen Ein- und Ausbau des Drehbodens um die Achse und eine stabile Verbindung des Drehbodens mit der Achse sowie eine Kippsicherung des Drehbodens an der Achse ermöglicht.

Diese Aufgabe wird dadurch gelöst durch die Merkmale des Anspruchs 1.

Die Unteransprüche beinhalten Gestaltungsmerkmale, welche vorteilhafte und förderliche Weiterbildungen der Aufgabenlösung darstellen.

Die Drehachslagerung für einen mit einer vertikalen Achse in einem Eckschrank drehbar angeordneten Drehboden ist aus wenigen, einfachen und kostengünstigen sowie dauerhaft haltbaren Einzelteilen aufgebaut, welche eine stabile Lagerung, sichere Drehverbindung und Kippsicherung des Drehbodens mit/an der Achse gewährleistet. Der Drehboden stützt sich dabei auf einem Beschlag der vertikalen Achse in seiner Höhenlage ab und wird durch Einsatz, Keil und Klemmsegment stabil in alle Bodenrichtungen um die Achse gehalten.

Die Drehachslagerung besteht aus Profilen des Drehbodens, insbesondere 7/8 Drehboden, die in dessen V-Öffnung eingeformt sind und einem in die Profile des Drehbodens einschiebbaren Einsatz, einem in den Einsatz stufenlos höhenverschiebbar geführten und gegen die Achse einwirkenden Keil und einem den Keil gegen die Achse pressenden Klemmsegment mit Handhebel; somit ist praktisch diese Drehachslagerung aus drei separaten Teilen und den in den Drehboden eingeformten Profilen gebildet, d. h. aus wenigen einfach herstellbaren und dauerhaft haltbaren Einzelteilen.

Der Einsatz ist als Winkelteil mit Gegenprofilen und einem Durchtrittsschlitz für den Handhebel des Klemmsegmentes ausgebildet und wird von oben her in die V-Öffnung des Drehbodens in dessen Profile nach unten begrenzt verschiebbar eingeschoben und nimmt in sich in Führungen den Keil auf der auf einer Gegenkeilfläche des Drehbodens gegen die Achse verschiebbar und anpressbar ist.

Die Keilanpressung an die Achse erfolgt durch das Zahnsegment mit Handhebel, wobei auch gleichzeitig die Verzahnung zwischen Zahnsegment und Keil die Arretierung des Drehbodens in der jeweiligen Höhenlage ergibt.

Der Drehboden kann auch wahlweise mit Einsatz, Keil und Zahnsegment stufenlos in die jeweilige Höhenlage gegenüber der Achse verstellt und durch die Keil-Zahnsegmentverzahnung sicher arretiert werden, so daß die eingestellte Höhenlage und die Drehverbindung zwischen dem Drehboden und der Achse optimal durchgeführt ist.

Die Montage dieser Drehachslagerung ist äußerst einfach und mit wenigen Handgriffen leicht durchführbar.

Besonders vorteilhaft ist der Ein- und Ausbau im Schrank, der beim Schrankaufstellen und auch nachträglich ohne Montagearbeiten am Schrank durchgeführt werden kann, in dem nach Lösen des Einsatzes mit Keil und Klemmsegment der Drehboden quer zur Achse (seitlich) abgezogen und auch umgekehrt aufgesteckt werden kann.

Diese erfindungsgemäße Drehachslagerung ist bei Drehböden einsetzbar, die auf den verschiedensten Beschlägen der vertikalen Achse in Verbindung mit der Drehachslagerung stabil festgelegt werden sollen.

Durch den Keil und das Zahnsegment können mit der Drehachslagerung in vorteilhafter Weise Toleranzen im Achsdurchmesser ausgeglichen und diese Drehachslagerung auch in einem gewissen Bereich für unterschiedliche Achsdurchmesser eingesetzt werden.

Auf den Zeichnungen ist ein Ausführungsbeispiel der Erfindung dargestellt, welches nachfolgend näher erläutert wird. Es zeigt:
- Fig. 1: eine Perspektive einer Drehboden-Achslagerung mit Teil des Drehbodens und aufgebrochener Drehboden-Nabe, mit in den Drehboden eingesetzten Einsatz, darin höhenverschiebbar geführten, gegen die Drehboden-Drehachse einwirkenden Keil und einem den Keil gegen die Achse klemmenden Zahnsegment mit Handhebel;
- Fig. 2: eine Perspektive eines Teiles des 7/8-Drehbodens mit teilkreisförmiger Nabe und sich im V-Ausschnitt des Drehbodens befindenden Profilen;
- Fig. 3: eine Draufsicht im teilweisen Schnitt eines Teiles des Drehbodens mit in seine Profile mit Gegenprofilen eingeschobenen Einsatz und darin liegendem Keil und Zahnsegment mit aus dem Einsatz herausragenden Handhebel;
- Fig. 4: eine Frontperspektive des Einsatzes;
- Fig. 5: eine Unteransicht des Einsatzes;
- Fig. 6: eine Perspektive des Zahnsegmentes mit Handhebel;
- Fig. 7: eine Perspektive des Keiles mit Keilfläche und darin vorgesehener Verzahnung;
- Fig. 8: einen Höhenschnitt durch den Keil mit Keilfläche und Verzahnung.

Der Drehboden (1), insbesondere 7/8-Drehboden, ist mit einer vertikalen Achse (2) in einem Eckschrank drehbar angeordnet und umfaßt mit einer teilkreisförmigen Nabe (3) seiner durch die 7/8-Bodenform gebildeten V-Öffnung (1a) die Achse (2) teilweise.

Der Drehboden (1) nimmt zur Achslagerung in seiner V-Öffnung (1a) einen der Nabe (3) gegenüberliegenden Einsatz (4) auf. In diesem Einsatz (4) ist ein an der Achse (2) anliegender Keil (5) höhenverschiebbar geführt und in dem Einsatz (4) lagert schwenkbar ein auf den Keil (5) einwirkendes Klemmsegment (6) mit Handhebel (7).

Der Drehboden (1) ist mit dem Einsatz (4), dem Keil (5) und dem Klemmsegment (6) an der Achse (2) in der jeweiligen Höhenlage stabil in Drehrichtung fest und gegen Kippen bei Belastungen gesichert festgelegt.

Der Drehboden (1) hat in seiner V-Öffnung (1a) im Anschluß an die Nabe (3) beidseitige vertikale Profile (8). In diese Profile (8) ist der Einsatz (4) mit Gegenprofilen (9) in Achs-Längsrichtung eingeschoben. Der Keil (5) umgreift mit einer teilkreisförmigen Rinne (10) die Achse (2) teilweise.

In dem Einsatz (4) ist das Klemmsegment (6) mit Handhebel (7) um eine horizontale Achse (11) schwenkbar (drehbar) gelagert; das Klemmsegment (6) hält den Keil (5) gegen die Achse (2) unter Klemmung (Preßdruck).

Der Einsatz (4) wird mit seinen beidseitigen Gegenprofilen (9) von oben her in die Profile (8) des Drehbodens (1) eingeschoben und liegt mit einer obenseitigen Lagerplatte (12) in einer Vertiefung (13) des Drehbodens (1) auf den Profilen (8) auf; die Lagerplatte (12) begrenzt mit der Aussparung (13) die Einschiebetiefe des Einsatzes (4) in den Drehboden (1) nach unten. In der Lagerplatte (12) ist eine teilkreisförmige, die Achse (2) umgreifende Aussparung (14) vorgesehen, die mit der Nabe (3) die Achse (2) vollständig umschließt.

Der Einsatz (4) besitzt an seiner der Aussparung (14) gegenüberliegenden Seite eine vertikale, mit der Lagerplatte (12) einen Winkel bildende Schließplatte (15) , welche in der V-Öffnung (1a) die Profile (8) des Drehbodens (1) überdeckt und somit die V-Öffnung (1a) zur Achse (2) hin schließt. In der Lagerplatte (12) und Schließplatte (15) ist ein mittiger Durchtrittsschlitz (21) für den Handhebel (7) des Klemmsegmentes (6) ausgespart, aus dem der Handhebel (7) zur Betätigung in Richtung V-Öffnung (1a) herausragt.

Mindestens zwei Profile (8) des Drehbodens (1) und Gegenprofile (9) des Einsatzes (4) fangen die quer zur Achs-Längsrichtung entstehenden Querkräfte auf und bilden aneinanderliegende Stützwände (8a, 9a).

Die Profile (8) und Gegenprofile (9) von Drehboden (1) und Einsatz (4) lassen sich von Stegen, Winkelprofilen oder im Querschnitt hinterschnittenen Profilen bilden, wobei diese Profile (8, 9) jeweils mindestens nahezu die gesamte Höhe der Drehboden-V-Öffnung (1a) und des Einsatzes (4) einnehmen.

Der Keil (5) liegt mit seiner teilkreisförmigen Rinne (10) parallel zur Achse (2) und seine der Rinne (10) gegenüberliegende Seite bildet eine unter einem Winkel α, z. B. von 5° zur Achse (2) stehende Keilfläche (16), die an einer zur Achse (2) von unten nach oben geneigten Gegen-Keilfläche (17) der Gegenprofile (9) des Einsatzes (4) anliegt.

Der Keil (5) ist mit seinen beiden in sich ebenen Seitenflächen (5a) und der Keilfläche (16) mit seinen beiden Keil-Seitenbereichen in von den Gegenprofilen (9) gebildeten und die Gegenkeilfläche (17) aufweisenden Nuten (9b) des Einsatzes (4) verschiebbar gelagert. In der parallel zur Achse (2) verlaufenden Rinne (10) des Keiles (5) stehen Druckwülste (10a) ab, die bei der Druckbeaufschlagung des Keiles (5) an der Achse (2) anliegen. Vorzugsweise ist in den beiden Randbereichen der Rinne (10) je eine Druckwulst (10a) vorgesehen und die beiden Druckwülste (10a) verlaufen mindestens nahezu über die gesamte Keilhöhe.

Das Klemmsegment (6) ist von einem Zahnsegment (6) gebildet und der Keil (5) besitzt in seiner Keilfläche (16) eine Verzahnung (18), in die das Zahnsegment (6) eingreift.

Das Zahnsegment (6) steht an einer Nabe (1a) ab, welche mit stirnseitigen Lagerzapfen (11) in Lageraufnahmen (20) des Einsatzes (4) drehbar eingreift und von der der Handhebel (7) dem Zahnsegment (6) gegenüberliegend abgeht.

Das Zahnsegment (6) wird mit seinen Lagerzapfen (11) unter elastischer Aufweitung der Seiten des Einsatzes (4) in die Lageraufnahmen (20) eingerastet.

Der Drehboden (1) mit seinen Profilen (8), der Einsatz (4) und das Klemmsegment (6) mit Nabe (19) und Handhebel (7) sind jeweils einstückig aus Kunststoff hergestellt.

Die vertikale Achse (2) ist für jeden Drehboden 1 mit einem Tragbeschlag (nicht dargestellt) ausgestaltet, auf den sich der Drehboden (1) in Höhenrichtung abstützt; die Drehachslagerung bringt dann die stabile, drehfeste und kippsichere Lagefixierung des Drehbodens (1) um die Achse (2).

Für die Montage des Drehbodens (1) im Eckschrank wird der Drehboden (1) mit seiner V-Öffnung von der Seite her (quer) auf die Achse (2) gesteckt, dann der Einsatz (4) mit Zahnsegment (6) von oben um die Achse (2) in den Drehboden (1)eingesteckt und dann der Keil (5) von unten her an der Achse (2) anliegend eingeschoben, bis das Zahnsegment (6) in die Zähne (18) des Keiles 5 eingreifen. Durch Verschwenken des Handhebels (7) um die Lagerzapfen (11) nach unten verschiebt das Zahnsegment (6) den Keil (5) auf einem kurzen Hub in Achsrichtung nach oben und presst ihn gleichzeitig gegen die Achse (2), wodurch die feste Verbindung zwischen Drehboden (1) und Achse (2) hergestellt ist.

Durch die zusammenwirkende Keilflächen (16) und (17) von Keil (5) und Einsatz (4) wird der Keil (5) mit seiner parallel zur Achse (2) liegenden Rinne (10) gegen die Achse (2) gepreßt und diese Rinne (10) ergibt eine verhältnismäßig große Anlagefläche an der Achse (2) für die feste, drehstabile und kippgesicherte Drehbodenlagerung.

Der Ausbau des Drehbodens (1) erfolgt sinngemäß umgekehrt ohne Montagearbeiten am Eckschrank.

Die Drehachslagerung ermöglicht durch die Keilpressung auch einen Toleranzausgleich im Achsdurchmesser bzw. einen Einbau der Drehböden (1) um Achsen (2) mit in einem gewissen Bereich unterschiedlichen Durchmessern.

Um die Achse (2) können mehrere Drehböden (1) übereinander als Drehbodenkarussell angeordnet sein, wobei jeder Drehboden (1) eine eigene Drehachslagerung (4, 5, 6, 7) hat und einzeln einund ausgebaut werden kann.

Alternativ zu der schrägen Keilfläche (16) mit Verzahnung (18) des Keiles (5) kann die Fläche (16) mit Verzahnung (18) auch parallel zur Rinne (10) und somit zur Achse (2) verlaufen, so daß ein gerader Zahnschieber entsteht; dabei ist dann das Zahnsegment (6) exzentrisch um die Nabe (19) angebracht, so daß ebenfalls eine Spannwirkung des Zahnschiebers (5) auf die Achse (2) entsteht.

Die Drehachslagerung kann auch ohne Tragbeschläge der Achsen (2) eingesetzt werden und ermöglicht dabei ein stufenloses Höheneinstellen und sicheres Festlegen des Drehbodens (1) um die Achse (2).

Zur Höheneinstellung des Drehbodens (1) gegenüber der Achse (2) wird das Zahnsegment (6) mit seinem Handhebel (7) um die Lagerzapfen (11) in die Lösestellung verdreht -der Handhebel (7) schwenkt nach oben- und dann kann der Drehboden (1) mit Einsatz (4), Keil (5) und Zahnsegment (6) stufenlos gegenüber der Achse (2) höhenverschoben werden.

In der gewünschten Höhenlage wird der Handhebel (7) nach unten verschwenkt, so daß das in die Verzahnung (18) des Keiles (5) eingreifende Zahnsegment (6) den Keil (5) auf einem gewissen kurzen Hub nach oben gegenüber der Achse (2) verschiebt.

Jetzt ist der Drehboden (1) mit der Achse (2) lagefixiert zum Verdrehen verbunden.

## Patentansprüche

1. Drehachslagerung mit einem Drehboden, insbesondere 7/8-Drehboden, welcher mit einer vertikalen Achse in einem Eckschrank drehbar angeordnet ist und dabei mit einer teilkreisförmigen Nabe seiner V-Öffnung die Achse teilweise umfaßt, wobei der Drehboden (1) in seiner V-Öffnung (1a) einen der Nabe (3) gegenüberliegenden Einsatz (4) aufnimmt, in diesem Einsatz (4) ein an der Achse (2) anliegender Keil (5) höhenverschiebbar geführt ist und in dem Einsatz (4) ein auf den Keil (5) einwirkendes von Hand verstellbares Klemmsegment (6) gelagert ist, und wobei der Drehboden (1) mit Einsatz (4) durch den Keil (5) und das Klemmsegment (6) an der Achse (2) lagefixierbar ist, wobei
- der Drehboden (1) in seiner V-Öffnung (1a) im Anschluß an die Nabe (3) beiderseits der Nabe (3) vertikale Profile (8) hat,
- in diese Profile (8) der Einsatz (4) mit Gegenprofilen (9) in Achs-Längsrichtung eingeschoben ist,
- der Keil (5) mit einer teilkreisförmigen Rinne (10) die Achse (2) teilweise umgreift,
und
- **dadurch gekennzeichnet, daß** in dem Einsatz (4) das Klemmsegment (6) mit Handhebel (7) um eine horizontale Achse (11) drehbar gelagert ist, welches den Keil (5) gegen die Achse (2) unter Klemmung hält.

2. Drehachslagerung nach Anspruch 1, **dadurch gekennzeichnet, daß** der Einsatz (4) mit seinen beidseitigen Gegenprofilen (9) von oben her in die Profile (8) des Drehbodens (1) eingeschoben ist, mit einer obenseitigen Lagerplatte (12) in einer Vertiefung (13) des Drehbodens (1) auf den Profilen (8) aufliegt und in der Lagerplatte (12) eine teilkreisförmige, die Achse (2) umgreifende Aussparung (14) hat.

3. Drehachslagerung nach einem der Ansprüche 1 bis 2, **dadurch gekennzeichnet, daß** der Einsatz (4) an einer der Aussparung (14) gegenüberliegenden Seite eine vertikale, mit der Lagerplatte (12) einen Winkel bildende Schließplatte (15) hat, welche in der V-Öffnung (1a) die Profile (8) des Drehboden (1) unter achsseitigem Verschluß der V-Öffnung (1a) überdeckt und in der Lagerplatte (12) und Schließplatte (15) ein mittiger Durchtrittsschlitz (21) für den Handhebel (7) des Klemmsegmentes (6) ausgespart ist.

4. Drehachslagerung nach einem der Ansprüche 1 bis 3, **dadurch gekennzeichnet, daß** mindestens zwei Profile (8) des Drehbodens (1) und Gegenprofile (9) des Einsatzes (4) die quer zur Achs-Längsrichtung entstehenden Querkräfte auffangende, gegeneinander liegende Stützwände (8a, 9a) bilden.

5. Drehachslagerung nach einem der Ansprüche 1 bis 4, **dadurch gekennzeichnet, daß** die Profile (8) und die Gegenprofile (9) von Drehboden (1) und Einsatz (4) von Stegen, Winkelprofilen oder im Querschnitt hinterschnittenen Profilen gebildet sind.

6. Drehachslagerung nach einem der Ansprüche 1 bis 5, **dadurch gekennzeichnet, daß** der Keil (5) mit seiner teilkreisförmigen Rinne (10) parallel zur Achse (2) liegt und seine der Rinne (10) gegenüberliegende Seite eine unter einem Winkel α zur Achse (2) stehenden Keilfläche (16) bildet, die an einer zur Achse (2) von unten nach oben geneigten Gegen-Keilfläche (9b) der Gegenprofile (9) des Einsatzes (4) anliegt.

7. Drehachslagerung nach einem der Ansprüche 1 bis 6, **dadurch gekennzeichnet, daß** der Keil (5) mit seinen beiden in sich ebenen Seitenflächen (5a) und der Keilfläche (16) mit seinen beiden Keil-Seitenbereichen in von den Gegenprofilen (9) gebildeten und die Gegenkeilfläche (9b) aufweisenden Nuten (9b) des Einsatzes (4) stufenlos über die Höhe des Einsatzes (4) verschiebbar lagert.

8. Drehachslagerung nach einem der Ansprüche 1 bis 7, **dadurch gekennzeichnet, daß** in der Rinne (10) des Keiles (5) mindestens zwei vorstehende, an der Achse (2) anliegende Druckwülste (10a) vorgesehen sind, die sich in Rinnen-Längsrichtung im parallelen Abstand zueinander erstrecken.

9. Drehachslagerung nach einem der Ansprüche 1 bis 8, **dadurch gekennzeichnet, daß** das Klemmsegment (6) von einem Zahnsegment (6) gebildet ist und der Keil (5) in seiner Keilfläche (16) eine Verzahnung (18) hat, in die das Zahnsegment (6) eingreift.

10. Drehachslagerung nach einem der Ansprüche 1 bis 9, **dadurch gekennzeichnet, daß** das Zahnsegment (6) an einer Nabe (19) angebracht ist, welche mit stirnseitigen Lagerzapfen (11) in Lageraufnahmen (20) des Einsatzes (4) drehbar eingreift und von der der Handhebel (7) dem Zahnsegment (6) gegenüberliegend abgeht.

11. Drehachslagerung nach einem der Ansprüche 1 bis 10, **dadurch gekennzeichnet, daß** der Drehboden (1) mit seinen Profilen (8), der Einsatz (4) und das Klemmsegment (6) mit Nabe (19) und Handhebel (7) jeweils einstückig aus Kunststoff hergestellt sind.

12. Drehachslagerung nach einem der Ansprüche 1 bis 11, **dadurch gekennzeichnet, daß** der Drehboden (1) mit bodenseitigen Lagerstellen, wie Aussparungen, Schlitzen o. dgl. auf an der vertikalen Achse (2) festgelegten Beschlägen, wie Tragstegen, Tragzungen o. dgl. in der Höhenlage an der Achse (2) gehalten und durch den Einsatz (4), Keil (5) und Klemmsegment (6) unter Pressspannung fest, drehfest und kippgesichert mit der Achse (2) verbunden ist.

## Claims

1. A rotary spindle mounting having a turntable, in particular a 7/8 turntable, which is arranged rotatably with a verticaf spindle in a corner cupboard and in that case partially embraces the spindle with a part-circular hub of its V-shaped opening, wherein the turntable (1) accommodates in its V-shaped opening (1a) an insert (4) in opposite relationship to the hub (3), a wedge (5) bearing against the spindle (2) is guided in said insert (4) displaceably in respect of height and mounted in the insert (4) is a clamping segment (6) which is displaceable by hand and which acts on the wedge (5), and wherein the turntable (1) with insert (4) can be fixed in position to the spindle (2) by the wedge (5) and the clamping segment (6), wherein
- the turntable (1) has vertical profiles in its V-shaped opening (1a) adjoining the hub (3) on both sides of the hub (3),
- the insert (4) is inserted into said profiles (8) with counterpart profiles (9) in the longitudinal direction of the spindle,
- the wedge (5) partially embraces the spindle (2) with a part-circular channel (10), and
- **characterised in that** the clamping segment (6) with hand lever (7) is mounted in the insert (4) rotatably about a horizontal axis (11) and holds the wedge (5) against the spindle (2) in clamping relationship.

2. A rotary spindle mounting according to claim 1 **characterised in that** the insert (4) is inserted with its counterpart profiles (9) on both sides from above into the profiles (8) of the turntable (1), it rests with a mounting plate (12) at its top side in a recess (13) of the turntable (1) on the profiles (8) and in the mounting plate (12) has a part-circular opening (14) which embraces the spindle (2).

3. A rotary spindle mounting according to one of claims 1 and 2 **characterised in that** at a side opposite to the opening (14) the insert (4) has a vertical closing plate (15) which forms an angle to the mounting plate (12) and which in the V-shaped opening (1a) covers over the profiles (8) of the turntable (1) to close the V-shaped opening (1a) at the spindle side and a central through slot (21) for the hand lever (7) of the clamping segment (6) to pass therethrough is provided in the mounting plate (12) and the closing plate (15).

4. A rotary spindle mounting according to one of claims 1 to 3 **characterised in that** at least two profiles (8) of the turntable (1) and counterpart profiles (9) of the insert (4) form the mutually oppositely disposed support walls (8a, 9a) carrying transverse forces occurring transversely with respect to the longitudinal direction of the spindle.

5. A rotary spindle mounting according to one of claims 1 to 4 **characterised in that** the profiles (8) and the counterpart profiles (9) of the turntable (1) and the insert (4) are formed by legs, angle profiles or profiles which are of an undercut configuration in cross-section.

6. A rotary spindle mounting according to one of claims 1 to 5 **characterised in that** the wedge (5) lies with its part-circular channel (10) parallel to the spindle (2) and its side opposite to the channel (10) forms a wedge surface (16) which is at an angle α relative to the spindle (2) and which bears against a counterpart wedge surface (9b), which is inclined upwardly relative to the spindle (2), of the counterpart profiles (9) of the insert (4).

7. A rotary spindle mounting according to one of claims 1 to 6 **characterised in that** the wedge (5) with its two side surfaces (5a) which are flat in themselves and the wedge surface (16) with its two wedge side regions is mounted displaceably steplessly over the height of the insert (4) in grooves (9b) of the insert (4), which grooves are formed by the counterpart profiles (9) and have the counterpart wedge surface (9b).

8. A rotary spindle mounting according to one of claims 1 to 7 **characterised in that** provided in the channel (10) of the wedge (5) are at least two projecting pressure ridges (10a) which bear against the spindle (2) and which extend in the longitudinal direction of the channel at a parallel spacing relative to each other.

9. A rotary spindle mounting according to one of claims 1 to 8 **characterised in that** the clamping segment (6) is formed by a toothed segment (6) and the wedge (5) in its wedge surface (16) has a tooth arrangement (18) into which the toothed segment (6) engages.

10. A rotary spindle mounting according to one of claims 1 to 9 **characterised in that** the toothed segment (6) is mounted to a hub (16) which engages rotatably with end mounting trunnions (11) into mounting receiving means (20) of the insert (4) and from which the hand lever (7) projects in opposite relationship to the toothed segment (6).

11. A rotary spindle mounting according to one of claims 1 to 10 **characterised in that** the turntable (1) with its profiles (8), the insert (4) and the clamping segment (6) with hub (19) and hand lever (7) are each made in one piece from plastic material.

12. A rotary spindle mounting according to one of claims 1 to 11 **characterised in that** the turntable (1) is held in the heightwise position on the spindle (2) with mounting means at the bottom side such as recesses, slots or the like on fitments fixed to the vertical spindle (2) and is connected to the spindle (2) in pressed relationship thereagainst fixedly, non-rotatably and non-tiltably by the insert (4), the wedge (5) and the clamping segment (6).

## Revendications

1. Support d'axe avec un plateau tournant, notamment un plateau tournant 7/8 qui, rotatif sur un axe vertical, est disposé dans un placard d'angle et, ce faisant, entoure partiellement l'axe avec une pièce centrale en forme de cercle partiel de son ouverture en forme de V, le plateau tournant (1) recevant dans son ouverture en forme de V (1a) un insert (4) situé à l'opposé de la pièce centrale (3), une cale (5), portant contre l'axe (2), étant guidée, mobile dans le sens de la hauteur, dans cet insert (4), et un segment de serrage (6), qui, réglable à la main, agit sur ladite cale (5) étant monté dans l'insert (4), et le plateau tournant (1), avec insert (4), étant positionné fixement sur l'axe (2) par la cale (5) et le segment de serrage (6),
- le plateau tournant (1) étant pourvu dans son ouverture en forme de V (1a), à la suite de la pièce centrale (3), des deux côtés de ladite pièce centrale (3), de profilés verticaux (8),
- l'insert (4) étant glissé, dans le sens longitudinal de l'axe, avec des contre-profilés (9), dans lesdits profilés (8),
- la cale (5) saisissant partiellement l'axe (2), avec un conduit en forme de cercle partiel (10), **caractérisé en ce que**, dans l'insert (4), le segment de serrage (6) avec levier à main (7), est monté tournant sur un axe horizontal (11), lequel segment de serrage maintient ladite cale (5) contre l'axe (2) en le serrant.

2. Support d'axe selon la revendication 1, **caractérisé en ce que** l'insert (4) est introduit, d'en haut, avec ses contre-profilés bilatéraux (9), dans les profilés (8) du plateau tournant (1), porte, avec une plaque de support supérieure (12), dans une cavité (13) dudit plateau tournant (1), contre les profilés (8), et présente un évidement (14) en forme de cercle partiel qui, pratiqué dans ladite plaque de support (12), saisit l'axe (2).

3. Support d'axe selon l'une des revendications 1 et 2, **caractérisé en ce que** l'insert (4), sur un côté opposé à l'évidement (14), est pourvu d'une plaque de fermeture verticale (15) qui, formant un angle avec la plaque de support (12), recouvre, dans l'ouverture en V (1a), les profilés (8) du plateau tournant (1), en obstruant ladite ouverture en V (1a) par fermeture octogonale, et une fente de passage centrale (21) est pratiquée, pour le levier manuel (7) du segment de serrage (6), dans ladite plaque de support (12) et la plaque de fermeture (15).

4. Support d'axe selon l'une des revendications 1 à 3, **caractérisé en ce que** deux profilés (8) du plateau tournant (1) et contre-filés (9) de l'insert (4), au moins, forment les parois porteuses (8a, 9a) qui, disposées les unes contre les autres, interceptent les forces transversales par rapport au sens longitudinal de l'axe.

5. Support d'axe selon l'une des revendications 1 à 4, **caractérisé en ce que** les profilés (8) et les contre-profilés (9) du plateau tournant (1) et de l'insert (4) sont formés par des barres, des cornières ou par des profilé de section transversale contre-dépouillée.

6. Support d'axe selon l'une des revendications 1 à 5, **caractérisé en ce que** la cale (5) est disposée parallèlement à l'axe (2) avec sa fente en forme de cercle partiel (10), et que son côté opposé à ladite fente (10) forme une surface de calage (16) qui, disposée sous un angle α par rapport à l'axe (2), porte contre une surface de contre-calage (9b) du contre-profilé (9) de l'insert (4) inclinée de bas en haut par rapport à l'axe (2).

7. Support d'axe selon l'une des revendications 1 à 6, **caractérisé en ce que** la cale (5), avec ses deux surfaces latérales, planes (5a) et la surface de calage (16) avec ses deux zones latérales de calage, est montée, déplaçable en continu sur la hauteur de l'insert (4), dans des encoches (9b) de l'insert (4), formées par les contre-profilés (9) et présentant la surface de contre-calage (9b).

8. Support d'axe selon l'une des revendications 1 à 7, **caractérisé en ce que**, dans le canal (10) de la cale (5), au moins deux boudins de pression (10a), en saillie, portant contre à l'axe, sont prévus, lesquels s'étendent dans le sens longitudinal dudit canal, distancés parallèlement l'un de l'autre.

9. Support d'axe selon l'une des revendications 1 à 8, **caractérisé en ce que** le segment de serrage est formé par un segment denté (6) et la cale (5) présente, dans sa surface de calage (16), une denture (18) avec laquelle ledit segment denté (6) entre en prise.

10. Support d'axe selon l'une des revendications 1 à 9, **caractérisé en ce que** le segment denté (6) est monté à un moyeu (19) qui, avec des tourillons frontaux (11), s'engage, en rotation, dans des paliers (20) de l'insert (4) et à partir duquel le levier à main (7) prend son départ à l'opposé du segment denté (6).

11. Support d'axe selon l'une des revendications 1 à 10, **caractérisé en ce que** le plateau tournant (1) avec ses profilés (8), l'insert (4) et le segment de serrage (6) avec moyeu (19) et levier à main (7) sont exécutés respectivement d'une pièce, en matière plastique.

12. Support d'axe selon l'une des revendications 1 à 11, **caractérisé en ce que** le plateau tournant (1) est maintenu, en hauteur, à l'axe (2), avec les points de montage côté fond, tels qu'évidements, fentes ou équipement analogue, sur des armatures, telles que barres de support, languettes de support ou pièces analogues, fixées audit axe (2), et est relié sous contrainte, solidaire en rotation et assuré contre le renversement, à l'axe (2) par l'insert (4), la cale (5) et le segment de serrage (6).
